# FASCICULE DE BREVET EUROPEEN

(11) **EP 1 182 321 B1**
(45) Date de publication et mention de la délivrance du brevet: **24.05.2006**
(21) Numéro de dépôt: 01402041.6
(22) Date de dépôt: 27.07.2001
(51) Int. Cl.: E06B 9/68

(54) **Dispositif de commande manuelle d'un moteur électrique pour volet roulant**
Manuelle Steuervorrichtung für den Elektromotor eines Rolladens
Device for the manual control of an electrical motor for a roller shutter

(30) Priorité: 24.08.2000 FR 0010898
(43) Date de publication de la demande: 27.02.2002
(73) Titulaire: Zurfluh Feller, 25150 Autechaux Roide (FR)
(72) Inventeur: Allemand, Jean-Marie, 25190 Villars sous Dampjoux (FR)
(74) Mandataire: Bérogin, Francis

(56) Documents cités:
- FR-A- 1 025 384

## Description

La présente invention est relative à un dispositif de commande d'un moteur de volet roulant (voir p. ex. le FR-A-1025-384).

Plus particulièrement, l'invention concerne un dispositif de commande manuelle d'un moteur électrique de volet roulant chargé d'assurer à la fois les ordres de commande traditionnelle du moteur, à savoir « montée », « descente », « arrêt », mais aussi les arrêts automatiques en point haut ou bas de sa course.

Les dispositifs connus de commande de moteur électrique de volet roulant utilisent, soit des liaisons filaires encastrées reliant le moteur proprement dit à un interrupteur positionné dans le mur au voisinage de la baie équipée dudit volet, soit une liaison à distance par ondes électromagnétiques (radio, infrarouge...), dans ce dernier cas le moteur est équipé en plus d'une interface adaptée à ce type de commande.

Ces deux types de technologie possèdent chacune leurs propres inconvénients :
- la technologie filaire impose lors de l'installation du caisson de volet roulant de réaliser des réservations dans les murs qui peuvent être éventuellement prévues lorsqu'il s'agit d'une installation ou d'une habitation neuve mais deviennent difficilement réalisables lorsqu'il s'agit de rénover ou de réhabiliter une installation existante
- la technologie par télécommande grève singulièrement le coût d'installation du fait de la présence de composants supplémentaires pour la réalisation de l'interface moteur/commande électromagnétique.

La présente invention a notamment pour but de pallier ces inconvénients en proposant un dispositif de commande manuelle d'un moteur électrique pour volet roulant qui peut être intégré sans travaux au sein d'une installation neuve ou de réhabilitation.

A cet effet, selon l'invention, le dispositif de commande manuelle d'un moteur électrique de volet roulant se caractérise en ce qu'il comporte une platine support solidaire du moteur électrique, cette platine étant munie d'un premier logement pour une couronne formant barillet à mouvement alternatif rotatif et à commande manuelle par tirette, ledit barillet coopérant avec un système bielle manivelle pour permettre de transformer le mouvement de rotation dudit barillet en un mouvement de translation d'un interrupteur positionné au sein d'un second logement réalisé dans ladite platine, ledit interrupteur permettant de sélectionner les divers ordres de commande au moteur électrique, relié à un tube d'enroulement d'un tablier de volet roulant.

Grâce à ces dispositions, il est possible de commander manuellement en « montée », en « descente », en « arrêt », et lors des fins de course, un moteur électrique solidaire du tube d'enroulement d'un volet roulant, simplement au moyen d'une pluralité d'actions sur une tirette ou analogue simplement reliée au dispositif de commande.

Dans des modes de réalisation préférés de l'invention, on peut éventuellement avoir recours en outre à l'une et/ou à l'autre des dispositions suivantes :
- le barillet est muni d'au moins une patte flexible faisant saillie au niveau de la paroi périphérique interne de la couronne, cette patte coopérant au niveau d'une roue à rochet pouvant tourner à l'intérieur de ladite couronne ;
- l'interrupteur est formé d'une part, d'un coulisseau mobile selon une première direction dans le second logement, d'autre part d'un piston mobile sur le coulisseau selon une deuxième direction perpendiculaire à la précédente, ledit piston étant relié d'une part, par l'intermédiaire d'une bielle à la roue à rochet et d'autre part, à un doigt permettant de réaliser l'alimentation électrique dudit moteur ;
- l'interrupteur ne revient automatiquement en position « arrêt », que lors de la présence d'un couple antagoniste résultant d'un point haut ou bas de la course dudit tablier du volet roulant ou de la présence d'un obstacle entre ces deux points ;
- le moteur comporte au moins un plot en saillie permettant de translater le coulisseau au sein du second logement de la platine selon la première direction et de débrayer le piston du doigt, afin de couper l'alimentation électrique dudit moteur ;
- le plot est positionné en façade dudit moteur ;
- le plot est positionné sur la paroi périphérique externe dudit moteur et est muni d'un couteau coopérant par des surfaces au niveau d'un taquet, lequel taquet étant maintenu en position dans un troisième logement réalisé dans ladite platine à l'aide d'au moins un organe élastique ;
- les zones de coopération entre le taquet et le couteau comportent des parois inclinées ;
- les parois inclinées sont de degré d'incidence différente en fonction du sens de rotation dudit moteur ;
- la tirette comporte un dispositif de sécurité permettant de limiter les efforts de traction exercés sur le barillet.

D'autres caractéristiques et avantages de l'invention apparaîtront au cours de la description suivante d'une de ses formes de réalisation, donnée à titre d'exemple non limitatif, en regard des dessins joints.

Sur les dessins :
- la figure 1 est une vue en perspective et en éclaté des divers composants du dispositif de commande manuelle d'un moteur électrique de volet roulant ;
- la figure 1a est une vue en perspective et en détail du dispositif d'accrochage prévu sur la tirette ;
- la figure 2 est une vue en perspective du dispositif de commande manuelle dans une configuration dans le sens de la montée du tablier du volet roulant ;
- la figure 3 est une vue en élévation latérale du dispositif de commande dans une configuration arrêt du tablier du volet roulant ;
- la figure 4 est une vue en élévation latérale du dispositif de commande dans une configuration descente du tablier du volet roulant ;
- la figure 5 est une vue en élévation latérale du dispositif de commande dans une configuration tablier en butée haute ;
- la figure 6 est un schéma bloc de principe illustrant les diverses phases de mouvement.

Sur les différentes figures, les mêmes références désignent des éléments identiques ou similaires.

On a représenté par le repère 1 sur la figure 1 une platine. Cette platine 1 est rendue solidaire par des techniques classiques (emboîtage par exemple) de l'extrémité d'un moteur électrique 2, qui permet d'entraîner en rotation, aussi bien dans le sens de la montée que de la descente, le tablier d'un volet roulant, coopérant au niveau d'un tube d'enroulement, solidaire du rotor du moteur électrique 2.

Cette platine 1 est munie d'un premier logement 3 destiné à recevoir et guider en rotation un barillet 4, sensiblement cylindrique et évidé en son centre.

Ce barillet 4 comporte sur sa paroi périphérique externe une saignée 5 dans laquelle vient coopérer une tirette 6, cette tirette cheminant d'une part, au travers d'un orifice 7 pratiqué dans la platine 1, et d'autre part au niveau d'un passe caisson 8 prévu dans l'une des parois figurant le caisson 9 du volet roulant, afin de rendre accessible la tirette 6 d'un utilisateur.

Le barillet 4 est également pourvu sur sa paroi périphérique externe d'une butée 10 pour un organe élastique 11 du type ressort à spirale, ce dernier coopérant au niveau de son autre extrémité libre au sein d'un orifice 12 pratiqué dans le premier logement 3 de la platine 1.

Cet organe élastique 11 permet d'assurer le retour dans à sa position initiale du barillet 4 à la suite d'une traction de l'utilisateur sur la tirette 6, qui a provoqué une rotation de ¼ de tour environ du barillet 4.

L'association de la tirette 6 et de l'organe élastique 11 permet d'imprimer au barillet 4 un mouvement alternatif de rotation au sein du premier logement 3.

Par ailleurs, le barillet 4 est muni au niveau de sa paroi périphérique interne d'au moins une patte flexible 13, l'extrémité libre de cette patte flexible étant orientée de manière à provoquer l'entraînement d'une roue à rochet 14, montée coaxiale au sein du barillet 4.

Cette roue à rochet 14 dispose sur sa surface périphérique externe d'une pluralité de zones crantées 15 délimitant entre elles, soit des zones d'entraînement dans un sens de rotation du barillet 4, soit des zones d'échappement dans l'autre sens de rotation du barillet 4.

Le barillet 4 est relié par l'intermédiaire d'une bielle 16 à un dispositif d'interrupteur 17 positionné au sein d'un second logement 18 pratiqué dans la platine 1.

Le dispositif d'interrupteur 17 comporte un équipage formé d'un coulisseau 19, d'un piston 20, et d'un doigt 21.

Le second logement 18 étant globalement de section droite rectangulaire, il dispose de surfaces latérales 22 permettant d'assurer le guidage, selon une première direction sensiblement perpendiculaire à la paroi de fond 23 du second logement 18, du coulisseau 19.

Le coulisseau 19 est pourvu par ailleurs d'au moins une surface de guidage 24, orientée sensiblement selon une deuxième direction perpendiculaire à la précédente et grâce à laquelle le piston 20 peut coulisser selon cette deuxième direction en raison de surfaces de guidages complémentaires 25.

Le piston 20 coopère au niveau de l'extrémité libre de la bielle 16 de manière à réaliser avec le barillet 4, un système bielle manivelle afin de transformer le mouvement rotatif du barillet 4 en un mouvement de translation du piston 20 et donc de l'ensemble de l'interrupteur 17.

Le piston 20 est relié au doigt 21 grâce à une rainure 26 ou analogue dans laquelle un ergot 27 faisant saillie perpendiculairement au doigt 21 vient se glisser.

La translation alternative du piston 20 se répercute sur le doigt 21, lequel doigt 21 comporte une pluralité de contacts électriques permettant de réaliser des connexions électriques sur le moteur électrique solidaire d'un tube d'enroulement de tablier de volet roulant, ces connexions entraînant en fonction de la position du doigt 21, une montée du tablier du volet roulet, une descente de ce même tablier, son arrêt soit dans une position intermédiaire entre une position complètement descendue ou complètement remontée du tablier, soit dans une position extrême consécutive à un fin de course haut ou bas du tablier.

Un organe élastique 33 positionné dans le second logement 18 entre le coulisseau 19 et la paroi de fond 23 dudit logement 18 plaque en permanence les contacts électriques du doigt sur ceux du moteur électrique.

On peut remarquer sur la figure 1, que le moteur électrique 2 est pourvu également d'une pluralité de plots 28, 29 faisant saillie soit en façade sur le moteur, soit en surface périphérique externe. Ces plots 28, 29 dont le rôle sera explicité plus loin dans la description participent à la mise en arrêt du moteur.

Sur la figure 1a, on a représenté un détail de conception de la tirette 6. Celle-ci comporte un dispositif de sécurité 30 permettant de limiter les efforts de traction exercés sur le barillet. Celui-ci est formé de deux parties en anneaux imbriquées sur l'une dans l'autre. L'un des anneaux possède une ouverture 31 qui peut s'ouvrir en cas de présence d'une force d'intensité trop importante sur la tirette 6 l'anneau à ouverture se désolidarise alors de la partie de la tirette reliée au barillet 4, empêchant toute destruction du dispositif de commande. On peut aussi grâce à ce dispositif de sécurité adapter facilement la longueur de la tirette 6.

Les figures 2, 3, 4 illustrent les diverses positions que peuvent prendre les composants formant le dispositif de commande représenté en figure 1.

Ainsi, la figure 2 illustre la position du dispositif de commande en position « montée » du tablier du volet roulant. L'interrupteur est manipulé par le piston avec un mouvement alternatif de bas en haut et de haut en bas (sur la figure 2, le piston est en haut), en passant successivement les positions « arrêt » (figure 3), « montée » (figure 2), « arrêt », « descente » (figure 4), arrêt, montée etc. Ce cycle de fonctionnement est illustré en figure 6.

A chaque action de l'utilisateur sur la tirette 6, le barillet 4 fait avancer d'un quart de tour la roue à rochet 14 qui provoque par le système bielle manivelle une translation vers le haut ou translation vers le bas du coulisseau 19 et donc du doigt 21.

La figure 3 représente l'état arrêt du moteur. Le doigt 21 est dans une position centrale et dans un état stable. Des organes élastiques 32 placés de chaque côté de l'ergot 27 sont au repos dans cette seule position de fonctionnement. Pour les autres positions « montée » ou « descente », l'un des organes élastiques 32 demeure sollicité, l'autre est relâché.

A la disparition de la sollicitation sur la tirette 6, l'organe élastique 11 ramène dans sa position initiale le barillet 4, les zones crantées 15 de la roue à rochet 14 s'échappent, le doigt 21 demeure dans sa position et ne reviendra à sa position « arrêt » qu'après un nombre fini de sollicitation exercée sur la tirette 6 par l'utilisateur (cf. figure 6). Il ne reviendra automatiquement en position « arrêt » qu'en cas de présence d'un couple antagoniste, l'un des organes 32 sollicités ramenant alors le doigt 21 dans sa position stable.

La position « arrêt » qui est illustrée en figure 3 est une position « arrêt » voulue par l'utilisateur correspondant en fait à une position intermédiaire du tablier entre une position complètement descendue ou complètement remontée de ce dernier.

La figure 4 représente la position du piston 20 et du doigt 21 dans une position « descente » du tablier.

Bien entendu, la position de l'interrupteur 17 permettant la réalisation de la « montée » ou de la « descente » du tablier est purement conventionnelle et dépend en fait des connexions électriques qui sont réalisées entre les plots portés par le doigt 21 et ceux positionnés sur le moteur électrique. Les fonctionnements illustrés en figures 2 et 4 pourraient être inversés sans sortir du cadre de l'invention.

En figure 5, on a représenté la position des divers éléments formant le dispositif de commande du moteur électrique, dans une position « arrêt », consécutive à la présence d'un fin de course haut ou d'un fin de course bas, ou encore d'un blocage intempestif du tablier dans le sens de la « montée » ou de la « descente ».

On remarque que le moteur 2 comporte au moins un plot 28, 29 en saillie permettant de translater le coulisseau 19 au sein du second logement 18 de la platine 1 selon la première direction et de débrayer le piston 20 de l'ergot 27 du doigt 21, afin de couper l'alimentation électrique dudit moteur, par retour en position « arrêt » dudit doigt 21.

En effet lorsque le tablier du volet roulant arrive en haut ou en bas, ou rencontre un obstacle entre ces deux positions, le tablier transmet une force en réaction sur le tube d'enroulement qui tend à faire tourner légèrement la partie rotor par rapport à la partie stator du moteur. Ce couple antagoniste provoque un déplacement angulaire des ergots 28 et 29, respectivement positionnés en façade et en périphérie du moteur 2. Les ergots 28 viennent alors en contact de parois biseautées 34 réalisées sur le piston 20 provoquant son recul selon la première direction du fait que le coulisseau 19 solidaire du piston 20 est monté coulissant dans le second logement 18 selon cette direction.

L'ergot 27 s'échappe alors de la rainure 26 réalisée sur le piston 20, et le doigt 21 peut revenir en position stable grâce aux organes élastiques 32.

Une traction suivante sur la tirette 6 réarme le système doigt 21/piston 20 de l'interrupteur 17.

Comme représenté en figure 6, il est nécessaire d'effectuer une action sur la tirette 6 pour provoquer un mouvement de « montée » ou de « descente » sur le moteur.

L'ergot périphérique 29 est muni d'un couteau 35 coopérant au niveau d'un taquet 36, lequel taquet 36 étant maintenu en position, à l'aide d'au moins un organe élastique 40, dans un troisième logement 37 réalisé dans ladite platine 1.

Par ailleurs, les zones de coopération 38 entre le taquet 36 et le couteau 35 comportent des parois inclinées 39, dont le degré d'incidence est différent en fonction du sens de rotation dudit moteur.

On peut ainsi, grâce à ces parois inclinées 39 différencier le seuil de déclenchement entre les points d'arrêt haut ou bas, sachant qu'il n'y a pratiquement pas d'effort nécessaire lors de la descente du tablier. Le taquet 36 autorise une rotation du moteur que pour une certaine valeur du couple antagoniste. Du fait des degrés d'incidence différent entre les parois inclinées 35, on pourra par simple retournement du taquet 36 déterminer le sens de la « montée » ou de la « descente » quel que soit le montage à droite ou à gauche du moteur électrique sur le tube d'enroulement dans le caisson de volet roulant.

L'invention telle que décrite ci-dessus offre de multiples avantages :
- elle permet la commande d'un moteur électrique de treuil de volet roulant sans avoir à procéder à des travaux d'intégration des liaisons électriques ;
- elle est une alternative économique intéressante aux commandes par liaisons par onde électromagnétique ;
- elle peut être installée indifféremment sur l'une ou l'autre des extrémités du tube d'enroulement.

## Revendications

1. Dispositif de commande manuelle d'un moteur électrique de volet roulant, **caractérisé en ce qu'**il comporte une platine (1) support solidaire du moteur électrique (2), cette platine (1) étant munie d'un premier logement (3) pour une couronne formant barillet (4) à mouvement alternatif rotatif et à commande manuelle par tirette (6), ledit barillet (4) coopérant avec un système bielle manivelle pour permettre de transformer le mouvement de rotation dudit barillet (4) en un mouvement de translation d'un interrupteur (17) positionné au sein d'un second logement (18) réalisé dans ladite platine (1), ledit interrupteur (17) permettant de sélectionner les divers ordres de commande au moteur électrique (2), relié à un tube d'enroulement d'un tablier de volet roulant.

2. Dispositif selon la revendication 1, dans lequel le barillet (4) est muni d'au moins une patte flexible (13) faisant saillie au niveau de la paroi périphérique interne de la couronne, cette patte (13) coopérant au niveau d'une roue à rochet (14) pouvant tourner à l'intérieur de ladite couronne.

3. Dispositif selon l'une des revendications 1 ou 2, dans lequel l'interrupteur (17) est formé d'une part, d'un coulisseau (19) mobile selon une première direction dans le second logement (18), d'autre part d'un piston (20) mobile sur le coulisseau (19) selon une deuxième direction perpendiculaire à la précédente, ledit piston (20) étant relié d'une part, par l'intermédiaire d'une bielle (16) à la roue à rochet (14) et d'autre part, à un doigt (21) permettant de réaliser l'alimentation électrique dudit moteur (2).

4. Dispositif selon l'une quelconque des revendications 1 à 3, dans lequel l'interrupteur (17) ne revient automatiquement en position « arrêt » que lors de la présence d'un couple antagoniste résultant d'un point haut ou bas de la course dudit tablier du volet roulant ou de la présence d'un obstacle entre ces deux points après disparition de la sollicitation sur la tirette (6).

5. Dispositif selon l'une quelconque des revendications 1 à 4, dans lequel le moteur (2) comporte au moins un plot (28, 29) en saillie permettant de translater le coulisseau (19) au sein du second logement (18) de la platine (1) selon la première direction et de débrayer le piston (20) du doigt (21), afin de couper l'alimentation électrique dudit moteur (2).

6. Dispositif selon la revendication 5, dans lequel le plot (28) est positionné en façade dudit moteur (2).

7. Dispositif selon la revendication 5, dans lequel le plot (29) est positionné sur la paroi périphérique externe dudit moteur (2) et est muni d'un couteau (35) coopérant par des surfaces (39), au niveau d'un taquet (36), lequel taquet (36) étant maintenu en position dans un troisième logement (37) réalisé dans ladite platine (1) à l'aide d'au moins un organe élastique (40).

8. Dispositif selon la revendication 7, dans lequel les surfaces (39) de coopération entre le taquet (36) et le couteau (35) comportent des parois inclinées.

9. Dispositif selon la revendication 8, dans lequel les parois inclinées sont de degré d'incidence différente en fonction du sens de rotation dudit moteur (2).

10. Dispositif selon l'une quelconque des revendications 1 à 9, dans lequel la tirette (6) comporte un dispositif de sécurité (30) permettant de limiter les efforts de traction exercés sur le barillet (4).

## Claims

1. Device for the manual control of an electric motor of a roller shutter, **characterized in that** it comprises a support plate (1) fixed to the electric motor (2), this plate (1) being provided with a first housing (3) for a ring forming a barrel (4) with a rotary reciprocating motion and manual pull control (6) to enable the rotary motion of the said barrel (4) to be converted into a translational motion of a switch (17) positioned within a second housing (18) formed in the said plate (1) , the said switch (17) serving to select the different operating commands to the electric motor (2) which is connected to a winding tube in a roller shutter casing.

2. Device according to Claim 1, in which the barrel (4) is provided with at least one flexible pad (13) projecting from the inner peripheral wall of the ring, this pad (13) interacting with a ratchet wheel (14) which can rotate inside the said ring.

3. Device according to either one of Claims 1 and 2, in which the switch (17) is formed, on the one hand, by a sliding block (19) which is movable in a first direction in the second housing (18), and, on the other hand, by a pusher (20) which is movable on the sliding block (19) in a second direction perpendicular to the preceding one, the said pusher (20) being connected, on the one hand, via a connecting rod (16) to the ratchet wheel (14), and, on the other hand, to a trigger (21) which enables power to be supplied to the said motor (2) .

4. Device according to any one of Claims 1 to 3, in which the switch (17) only returns automatically to the "off" position in the presence of an opposing torque produced by an upper or lower point of the travel of the said roller shutter casing or by the presence of an obstacle between these two points after the removal of the force on the pull (6).

5. Device according to any one of Claims 1 to 4, in which the motor (2) has at least one projecting pin (28, 29) for causing the translation of the sliding block (19) within the second housing (18) of the plate (1) in the first direction, and for disengaging the pusher (20) from the trigger (21), in order to switch off the power supply to the said motor (2).

6. Device according to Claim 5, in which the pin (28) is positioned on the face of the said motor (2).

7. Device according to Claim 5, in which the pin (29) is positioned on the outer peripheral wall of the said motor (2) and is provided with a blade (35) interacting by means of surfaces (39) with a block (36), this block (36) being kept in position by means of at least one resilient member (40) in a third housing (37) formed in the said plate (1).

8. Device according to Claim 7, in which the surfaces (39) for interaction between the block (36) and the blade (35) have inclined walls.

9. Device according to Claim 8, in which the inclined walls have different angles of incidence according to the direction of rotation of the said motor (2).

10. Device according to any one of Claims 1 to 9, in which the block (6) has a safety device (30) for limiting the tensile forces applied to the barrel (4).

## Patentansprüche

1. Vorrichtung zur manuellen Steuerung eines Elektromotors eines Rollladens, **dadurch gekennzeichnet, dass** sie eine mit dem Elektromotor (2) fest verbundene Tragplatine (1) aufweist, wobei die Platine (1) mit einer ersten Aufnahme (3) für einen Kranz versehen ist, der eine Trommel (4) mit einer Hin- und Herdrehbewegung und mit manueller Steuerung durch einen Zug (6) bildet, wobei die Trommel (4) mit einem Pleuel-Kurbel-System zusammenarbeitet, um es zu gestatten, die Drehbewegung der Trommel (4) in eine Translationsbewegung eines Schalters (17) umzuwandeln, der im Inneren einer zweiten Aufnahme (18) positioniert ist, die in dieser Platine (1) gebildet ist, wobei der Schalter (17) es gestattet, die verschiedenen Steuerbefehle zum Elektromotor (2) zu wählen, der mit einem Rohr zum Aufwickeln einer Rollladenbahn verbunden ist.

2. Vorrichtung nach Anspruch 1, bei der die Trommel (4) mit mindestens einem flexiblen Lappen (13) versehen ist, der auf Höhe der inneren Umfangswand des Kranzes vorsteht, wobei der Lappen (13) auf Höhe eines Klinkenrads (14) zusammenwirkt, das sich im Inneren des Kranzes drehen kann.

3. Vorrichtung nach einem der Ansprüche 1 oder 2, bei dem der Schalter (17) einerseits von einem Gleitstück (19), das gemäß einer ersten Richtung in der zweiten Aufnahme (18) beweglich ist, und andererseits von einem Kolben (20) gebildet ist, der auf dem Gleitstück (19) gemäß einer zur ersten senkrechten zweiten Richtung beweglich ist, wobei der Kolben (20) einerseits über ein Pleuel (16) mit dem Klinkenrad (14) und andererseits mit einem Finger (21) verbunden ist, der es gestattet, die Stromversorgung des Motors (2) herzustellen.

4. Vorrichtung nach einem der Ansprüche 1 bis 3, bei der der Schalter (17) erst bei Vorhandensein eines entgegenwirkenden Drehmoments, das sich aus einem oberen oder unteren Punkt des Hubs der Bahn des Rollladens oder aus dem Vorhandensein eines Hindernisses zwischen diesen beiden Punkten nach Verschwinden der Belastung auf dem Zug (6) ergibt, automatisch in die Stellung "Aus" zurückkehrt.

5. Vorrichtung nach einem der Ansprüche 1 bis 4, bei der der Motor (2) mindestens eine vorstehende Nase (28, 29) aufweist, die es gestattet, das Gleitstück (19) im Inneren der zweiten Aufnahme (18) der Platine (1) gemäß der ersten Richtung zu verschieben und den Kolben (20) aus dem Finger (21) auszukuppeln, um die Stromversorgung des Motors (2) zu unterbrechen.

6. Vorrichtung nach Anspruch 5, bei der die Nase (28) auf der Vorderseite des Motors (2) positioniert ist.

7. Vorrichtung nach Anspruch 5, bei der die Nase (29) auf der äußeren Umfangswand des Motors (2) positioniert ist und mit einem Messer (35) versehen ist, das durch Flächen (39) auf Höhe eines Anschlags (36) zusammenwirkt, wobei der Anschlag (36) in einer dritten Aufnahme (37), die in der Platine (1) gebildet ist, mit Hilfe mindestens eines elastischen Organs (40) in Stellung gehalten ist.

8. Vorrichtung nach Anspruch 7, bei der die Flächen (39) der Zusammenwirkung zwischen dem Anschlag (36) und dem Messer (35) geneigte Wände aufweisen.

9. Vorrichtung nach Anspruch 8, bei der die geneigten Wände je nach der Drehrichtung des Motors (2) von einem anderen Einfallsgrad sind.

10. Vorrichtung nach einem der Ansprüche 1 bis 9, bei der der Zug (6) eine Sicherheitsvorrichtung (30) aufweist, die es gestattet, die auf die Trommel (4) ausgeübten Zugkräfte zu begrenzen.
